# FASCICULE DE BREVET EUROPEEN

(11) **EP 0 496 244 B1**
(45) Date de publication et mention de la délivrance du brevet: **23.11.1994**
(21) Numéro de dépôt: 92100435.4
(22) Date de dépôt: 13.01.1992
(51) Int. Cl.: H05B 6/76, F24C 15/02

(54) **Dispositif de mise en position attente de démarrage d'un four à micro-ondes**
Anlage um einen Mikrowellenofen in eine Startbereitschaftsstellung zu bringen
Device to put a micro-wave oven in a starting stand by portion

(30) Priorité: 25.01.1991 FR 9100846
(43) Date de publication de la demande: 29.07.1992
(73) Titulaire: MOULINEX, F-93170 Bagnolet (FR)
(72) Inventeur: Chartrain, Pierre, F-14540 Soliers Bourgebus (FR); de Matteis, Michel Guy, F-14610 Cambes-en-Plaine (FR); Bois, Bernard Marcel, F-14000 Caen (FR)
(74) Mandataire: May, Hans Ulrich, Dr.

(56) Documents cités:
- EP-A- 0 342 307
- DE-C- 3 722 758
- GB-A- 2 176 658

## Description

La présente invention concerne les fours à micro-ondes et plus particulièrement les dispositifs de sécurité utilisés dans les fours à micro-ondes. Généralement, un four à micro-ondes comporte une cavité de cuisson équipée d'une porte mobile articulée sur la face avant dudit four et destinée à venir fermer complètement l'orifice de la cavité en se rabattant sur la face avant. Ladite porte mobile est maintenue fermée au moins par un crochet qui pénètre dans une ouverture située sur ladite face avant et qui comporte un nez d'actionnement d'un élément de verrouillage ainsi qu'un cran situé derrière le nez et dans lequel l'élément de verrouillage s'engage. Ledit élément de verrouillage ainsi positionné autorise la fermeture ultérieure d'un interrupteur de mise en fonctionnement dudit four sous l'action d'une touche de fonctionnement située sur un tableau de bord agencé sur la face avant du four. Un tel dispositif est décrit par exemple dans GB-A-2 176 658.

Les ouvertures par lesquelles pénètre le crochet étant suffisamment visibles lorsque la porte du four à micro-ondes est ouverte, il est possible, pour un enfant, d'introduire dans cette ouverture un élément plat, par exemple, le manche d'une cuillère, en vue d'actionner l'élément de verrouillage.

Dans cette position, le four n'attend plus que la pression d'une touche de fonctionnement pour être mis en marche. Ce système de sécurité n'est donc pas suffisamment fiable et peut être dangereux pour des enfants.

Le but de l'invention est de rémédier à cet inconvénient en mettant en oeuvre un dispositif permettant d'éviter tout fonctionnement lorsque la porte du four à micro-ondes est ouverte.

Selon l'invention le dispositif est caractérisé en ce que l'élément de verrouillage est constitué d'une roue qui est positionnée sur une platine fixée transversalement à la face avant interne du four à micro-ondes et qui est fixée à ladite platine par un arbre parallèle à ladite face avant et autour duquel la roue peut effectuer un mouvement de rotation, ladite roue comportant une première face comprenant deux plots de butée, un premier plot de butée situé sur le chemin du nez et un second plot de butée angulairement décalé et destiné après rotation de ladite roue par action du nez sur le premier plot, à venir s'engager dans le cran du crochet ainsi qu'un verrou de sécurité comprenant un doigt de blocage qui est destiné à venir en butée sur un bossage d'arrêt solidaire de la platine et disposé en regard de la seconde face de la roue, et qui est monté mobile à cet effet à l'encontre d'un moyen élastique sur ladite seconde face de la roue, ledit doigt de blocage étant commandé par un ergot de sécurité qui fait saillie à travers une lumière transversalement à la première face de la roue, et qui est agencé entre les deux plots de butée de manière à occuper deux positions, soit une position de mise en attente de démarrage pour laquelle il est actionné par le nez du crochet et en laquelle il escamote le doigt de blocage permettant ainsi une rotation déterminée de la roue de manière à autoriser la fermeture ultérieure de l'interrupteur de fonctionnement, soit une position active pour laquelle, en l'absence d'une action du nez, il vient buter sur le bossage d'arrêt et entrave la rotation de ladite roue interdisant ainsi l'autorisation de fermeture de l'interrupteur.

Grâce à ce dispositif selon l'invention, on utilise un système simple à mettre en oeuvre et on augmente considérablement la sécurité d'un four à micro-ondes en empêchant tout utilisateur de déclencher le fonctionnement de l'appareil lorsque la porte dudit four est ouverte. D'autre part, le dispositif monté parallèle aux ouvertures par lesquelles pénètre le crochet de verrouillage, permet de libérer un espace important derrière le tableau de bord du four à micro-ondes et de limiter ainsi l'encombrement.

Les caractéristiques et avantages de l'invention ressortiront d'ailleurs de la description qui va suivre, à titre d'exemple, en référence aux dessins annexés dans lesquels :
- la Figure 1 représente en perspective le dispositif de mise en position de démarrage selon l'invention et agencé dans un four à micro-ondes représenté partiellement et équipée d'une porte mobile en position entrouverte ;
- la Figure 2 représente à plus grande échelle et en perspective le dispositif de mise en position d'attente de la Figure 1 ;
- Les Figures 3a et 3b représentent en vue éclatée l'élément de verrouillage de la Figure 2 illustré dans deux étapes différentes de fonctionnement du dispositif selon l'invention ;
- la Figure 3c représente en vue éclatée l'élément de verrouillage selon l'invention avant son montage sur une platine fixée transversalement à la face avant du four à micro-ondes ;

Selon la Figure 1, seulement une partie des éléments constituant un four à micro-ondes est représentée. Le four à micro-ondes comporte, une cavité de cuisson non représentée dont les parois latérales portent la référence 1. Une face avant 2 du four à micro-ondes forme une ouverture donnant accès à la cavité de cuisson. Une porte mobile 3 articulée sur la face avant 2 est destinée à venir fermer complètement la cavité de cuisson. Ladite porte mobile 3 comprend un système de fermeture, par exemple, au moins un crochet 4 fixé, par exemple, par fixation amovible sur la porte et permettant d'obtenir une fermeture complète de la porte ; ce crochet 4 comporte, par exemple, un nez d'actionnement 5 et un cran 6. Le cran 6 a, par exemple, une forme de U inversé, la partie courbe du U étant légèrement modifiée de manière à créer une légère pente s'élevant en direction du nez et facilitant le coulissement de l'élément de verrouillage 7 du four à micro-ondes. Le nez d'actionnement a, par exemple, une épaisseur e comme la totalité du crochet 4, une largeur 1 et un rétrécissement 8 suffisamment large pour éviter toute flexibilité dudit nez lors du contact du nez sur l'élément de verrouillage 8 du four à micro-ondes.

La face avant 2 du four à micro-ondes comprend, outre une première ouverture 9 permettant au crochet 4 de la porte mobile 3 de pénétrer pour venir s'engager dans l'élément de verrouillage 7, d'autres ouvertures dont une seule 10 est représentée sur la Figure 1, lesdites ouvertures permettant, par exemple, par des pattes de fixation 11, 12 et 13, le positionnement d'une platine 14 supportant, en outre, l'élément de verrouillage et un interrupteur 15 de mise en fonctionnement du four à micro-ondes, ladite platine 14 est fixée transversalement à la face avant 2 du four à micro-ondes entre une des parois latérales 1 de la cavité de cuisson du four à micro-ondes et des emplacements 16, 17, 18 et 19 prévus pour l'encastrement d'un tableau de bord non représenté et contenant, par exemple, des composants déterminant des instructions de temps, de puissance, de cuisson rapide avec réglage de minuterie et de mise en marche de l'appareil.

L'élément de verrouillage 7 fixé sur la platine 14 est constitué, par exemple, d'une roue 20. La roue 20 est montée rotative sur ladite platine 14 autour d'un arbre 21 positionné parallèlement à la face avant 2 du four à micro-ondes et solidaire de la platine 14. Ladite roue 20 comporte, en outre, deux faces A et B placées en vis à vis dont une seule A est visible sur la Figure 1. La première face A comprend, par exemple, deux plots de butée 22 et 23, un premier plot de butée 22 situé sur le chemin du nez 5 du crochet 4 de la porte mobile 3 et un second plot 23, situé près du bord 22′ de la première face A et décalé angulairement par rapport au premier plot 22 pour éviter toute butée du nez 5 sur le deuxième plot 23 lors de la fermeture de la porte mobile 3, ainsi qu'une lumière 23′ agencée angulairement entre et sous les deux plots de butée 22 et 23 et permettant à un ergot de sécurité 24 positionné transversalement à la première face A de la roue 20 et constituant, en outre, un élément d'un doigt de blocage 25 (représenté sur les Figures 3a à 3c) et monté mobile sur la seconde face B de la roue 20 et en regard de la platine 14. Le doigt de blocage 25 est un élément d'un verrou de sécurité comprenant, en outre, un bossage d'arrêt 26 solidaire de la platine 14 et disposé en regard de la seconde face B de la roue 20. Le doigt de blocage 25 est monté mobile à l'encontre d'un moyen élastique constitué, par exemple, d'un système à ressort 27 (représenté sur les Figures 3a à 3c), fixé sur la seconde face B de la roue 20 et qui tend à amener l'extrémité libre 28 du doigt de blocage 25 à la périphérie de la roue 20 à proximité du bossage 26 de manière que, lorsqu'aucune action n'est exercée sur l'ergot de sécurité 24, la rotation de la roue 20 soit limitée à la distance existant entre l'extrémité libre 28 du doigt de blocage 25 et le bossage 26. Lesdits plots 22 et 23 sont, par exemple, ovoïdes. La première face A de la roue 20 comporte, également, un arbre 29 positionné sur la périphérie de la roue 20 et situé au sommet d'un triangle passant par les plots de butée 22 et 23. Un basculeur 30 est monté libre autour de cet arbre 29 de façon pendulaire. L'extrémité libre 31 de ce basculeur 30 a, par exemple, une forme arrondie.

Selon la Figure 2, lorsque la porte du four est fermée, le deuxième plot 23 ainsi que l'ergot de sécurité 24 de la roue 20 sont placés à l'intérieur du cran 6 du crochet 4. La roue 20 possédant sur sa première face A l'arbre 29 sur lequel est monté mobile le basculeur 27, ledit basculeur 27 passe de la position représentée à la Figure 1 à la position représentée à la Figure 2. En effet, lors de la rotation de la roue 20, l'arbre 26, sur lequel est monté de façon pendulaire le basculeur 27, effectue un mouvement de rotation limité par un épaulement 32 du crochet 4 (représenté par des pointillés). L'épaulement 32 est destiné à venir en butée contre la face avant 2 du four lorsque la porte mobile 3 vient fermer complètement la cavité, une distance d entre ledit épaulement 32 et la face interne du cran 6 adjacente au nez 5 étant ainsi définie de manière rigoureuse par le constructeur pour obtenir la fermeture complète sans jeu de la porte 3.

Ce basculeur 30, par effet de gravité, a son extrémité 31 qui vient se positionner au niveau de l'interrupteur 15. Cet interrupteur 15 possédant un bouton poussoir 33 de déclenchement, il suffit d'un mouvement de pivotement du basculeur 30 pour activer l'interrupteur 15 de mise en fonctionnement du four à micro-ondes. Ce mouvement de pivotement du basculeur 30 est provoqué, par exemple, par un volet 34 monté mobile en rotation autour d'un axe d'articulation 35. La rotation de ce volet, suivant une flèche F4, est occasionnée, par exemple, par une touche de fonctionnement 36 qui est la touche de mise en marche du four à micro-ondes située sur le tableau de bord et représentée partiellement.

Selon la Figure 3a, lors de la fermeture de la porte mobile 3 sur lequel est fixée le crochet 4, le nez 5 dudit crochet 4 effectue un mouvement de rotation autour de l'axe d'articulation de la porte suivant une flèche F1. Le nez 5 s'engage dans l'ouverture 9 de la face avant 2 du four à micro-ondes et vient heurter le premier plot 22 de la roue 20. Avant le contact du nez 5 sur le premier plot 22, le doigt de blocage 25, montré détaché de la roue 20 pour une meilleure compréhension, est situé à proximité du bossage 26 pour venir en butée contre ce dernier si aucune action n'est exercée sur l'ergot de sécurité 24. La fermeture de la porte se poursuivant, comme montrée sur la Figure 3a, la force F1 exercée sur le premier plot 22 entraîne la roue 20 en rotation.

D'autre part, selon la Figure 3b, le nez 5 du crochet exerce par sa partie inférieure, sur l'ergot de sécurité 24, une action dans la direction de la flèche F2. Le doigt de blocage 25 est monté mobile sur un axe 37 de la seconde face B de la roue 20, à l'encontre du ressort 27 comprenant deux extrémités 38 et 39, l'une 38 est liée au doigt de blocage 25, l'autre 39 est liée à la roue 20, cette liaison étant figurativement représentée sur les vues éclatées 3a, 3b, 3c.

Le basculement de l'ergot de sécurité 24 et la rotation de la roue 20 permettent au doigt de blocage 25 de pivoter et de s'escamoter, évitant ainsi le bossage 26 qui limitait le déplacement angulaire de la roue 20 lorsqu'aucune action n'est exercée sur l'ergot de sécurité 24.

La position finale de la roue 20 après fermeture complète de la porte mobile 3 du four à micro-ondes est représentée à la Figure 2.

Selon la Figure 3c, le doigt 25 présente un trou 40, parallèle à l'ergot de sécurité 24 et qui permet l'enfilement sur l'arbre 37 de la seconde face B de la roue 20. La roue 20 a son arbre de fixation 21 monté rotatif dans un trou 42 réalisé dans la platine 14. Une rondelle de maintien (non représentée) fixée sur le bout de l'arbre 21 après son engagement dans le trou 42 sur l'autre face (non représentée) de la platine 14 permet le maintien axial de la roue 20 sur la platine 14 en laissant une libre rotation de ladite roue 20 autour de l'arbre 21.

Ladite roue 20 est limitée dans son déplacement angulaire, par le crochet 4 de la porte mobile 3 du four à micro-ondes. En outre, pour tirer le crochet 4 vers l'intérieur du four, et donc appliquer la porte contre la face avant, la roue 20 et donc le premier plot 22 sont soumis à un dispositif d'entraînement en rotation comprenant un tenon 43 monté sur la seconde face B de la roue 20 et placé dans l'alignement de l'arbre 29 de la première face A de la roue 20, ledit tenon 43 traversant une glissière 44 réalisée sur la platine 14.

Pour commander ledit déplacement du tenon 43, l'extrémité 45 du tenon 43 dépassant, après montage de la roue 20 de la platine 14, est fixée à une première extrémité 46 d'une genouillère 47 à point médian instable sous l'effet d'un ressort 48 et représentée en pointillés car située sur l'autre face de la platine 14, tandis qu'une deuxième extrémité 49 passe à travers un support 50 fixe et solidaire de la platine 14 et sert de butée au ressort 48 ainsi que de palier de coulissement pour la genouillère 47.

C'est ainsi que le tenon 43 de la roue 20 passe d'une première position illustrée en 51 représentant l'axe du tenon 43 lorsqu'aucune action n'est exercée sur les plots 22 et 23 ainsi que sur l'ergot de sécurité 24, à une deuxième position illustrée en 52 représentant l'axe du tenon 43 après une action sur les éléments précités. Une flèche 53 représentée dans la glissière 44 décrit le mouvement de rotation effectué par le tenon 43 de la roue 20 lorsque le doigt de blocage 25 de la roue 20 est escamoté, évitant ainsi la mise en butée contre le bossage 26 et autorisant la poursuite du mouvement de rotation de la roue 20.

D'autres touches de fonctionnement peuvent déclencher la rotation du basculeur 30 pour déclencher l'interrupteur 15 de mise en fonctionnement dudit four, par exemple, une touche de dispositif de minutage préprogrammé d'un four à micro-ondes du type décrit, par exemple, dans la demande de brevet N° 2 630 613 ou une touche électronique d'un four à micro-ondes, mais dans ces derniers cas, il est indispensable d'adapter et de positionner des mécanismes adéquates non représentés pour faire fonctionner le dispositif. Le dispositif selon l'invention s'applique sur les fours à micro-ondes mais peut s'appliquer sur d'autres appareils nécessitant des sécurités très fiables.

## Revendications

1. Dispositif de mise en position attente de démarrage d'un four à micro-ondes comportant une cavité de cuisson équipée d'une porte mobile (3) articulée sur la face avant (2) dudit four et destinée à venir fermer complètement l'orifice de la cavité en se rabattant sur la face avant (2), ladite porte (3) étant maintenue fermée au moyen d'au moins un crochet (4) qui pénètre dans une ouverture (9) située sur ladite face avant (2) et qui comporte un nez (5) d'actionnement d'un élément de verrouillage mobile (7) ainsi qu'un cran (6) situé derrière le nez (5), et dans lequel l'élément de verrouillage (7) s'engage et autorise la fermeture ultérieure d'un interrupteur (15) de mise en fonctionnement dudit four sous l'action d'une touche de fonctionnement (36) située sur un tableau de bord agencé sur la face avant du four,
**caractérisé en ce que** l'élément de verrouillage (7) est constitué d'une roue (20) qui est positionnée sur une platine (14) fixée transversalement à la face avant (2) interne du four à micro-ondes et qui est fixée à ladite platine (14) par un arbre (21) parallèle à ladite face avant (2) et autour duquel la roue (20) peut effectuer un mouvement de rotation, ladite roue (20) comportant une première face (A) comprenant deux plots de butée (22, 23), un premier plot de butée (22) situé sur le chemin du nez (5) et un second plot de butée (23) angulairement décalé et destiné, après rotation de ladite roue (20) par action du nez (5) sur le premier plot (22) , à venir s'engager dans le cran (6) du crochet (4), ainsi qu'un verrou de sécurité comprenant un doigt de blocage (25) qui est destiné à venir en butée sur un bossage d'arrêt (26) solidaire de la platine (14) et disposé en regard de la seconde face B de la roue, et qui est monté mobile à cet effet à l'encontre d'un moyen élastique (27) sur ladite seconde face (B) de la roue, ledit doigt de blocage (25) étant commandé par un ergot de sécurité (24) qui fait saillie à travers une lumière (23′) transversalement à la première face (A) de la roue (20), et qui est agencé angulairement entre et sous les deux plots de butée (22, 23) de manière à occuper deux positions, soit une position de mise en attente de démarrage pour laquelle il est actionné par le nez (5) du crochet (4) et en laquelle il escamote le doigt de blocage (25) permettant ainsi une rotation déterminée de la roue (20) de manière à autoriser la fermeture ultérieure de l'interrupteur (15) de fonctionnement, soit une position active pour laquelle, en l'absence d'une action du nez (5), il vient buter sur le bossage d'arrêt (26) et entrave la rotation de ladite roue (20) interdisant ainsi l'autorisation de fermeture de l'interrupteur (15).

2. Dispositif de mise en position attente de démarrage d'un four à micro-ondes selon la revendication 1,
**caractérisé en ce que** la première face (A) de la roue (20) comporte un arbre (29) sur lequel est monté mobile un basculeur (30) qui, après rotation de la roue (20) sous l'action du crochet (4) de la porte mobile (3), passe d'une première position de repos correspondant à la porte (3) ouverte à une deuxième position de mise en attente de démarrage du four à micro-ondes correspondant à la fermeture complète de la porte (3) et pour laquelle il autorise la fermeture ultérieure de l'interrupteur (15).

3. Dispositif de mise en position attente de démarrage d'un four à micro-ondes selon la revendication 2,
**caractérisé en ce que** le basculeur (30) est monté de façon pendulaire autour de l'arbre (29) et est positionné, par gravité, dans ladite deuxième position, à proximité d'un bouton poussoir (33) de l'interrupteur de fonctionnement (15) de manière à pouvoir fermer l'interrupteur de fonctionnement lorsque ledit basculeur (30) est amené par pivotement au contact du bouton poussoir (33).

4. Dispositif de mise en position attente de démarrage d'un four à micro-ondes selon la revendication 3,
**caractérisé en ce que** le pivotement du basculeur (30) est commandé par un volet (34) monté libre en rotation autour d'un axe (35) solidaire de la platine (14) et actionné par la touche de fonctionnement (36) positionnée sur le tableau de bord du four à micro-ondes.

5. Dispositif de mise en position attente de démarrage d'un four à micro-ondes selon la revendication 4,
**caractérisé en ce que** la touche de fonctionnement (36) du four à micro-ondes est la touche de mise en marche dudit four à micro-ondes.

6. Dispositif de mise en position attente de démarrage d'un four à micro-ondes selon la revendication 1,
**caractérisé en ce que** la seconde face (B) de la roue (20) comporte un tenon (43) s'encastrant dans une glissière (44) pratiquée dans la platine (14) pour limiter angulairement le mouvement de rotation de la roue (20).

7. Dispositif de mise en position attente de démarrage d'un four à micro-ondes selon la revendication 6,
**caractérisé en ce que** le tenon (43) de la roue (20) a une extrémité (45) qui s'encastre dans une première extrémité (46) d'une genouillère (47) à point médian instable sous l'effet d'un ressort (48) de manière à obtenir un mouvement brusque de rotation de la roue (20).

8. Dispositif de mise en position attente de démarrage d'un four à micro-ondes selon la revendication 1,
**caractérisé en ce que** le cran (6) du crochet (4) a la forme d'un U inversé dont la partie centrale courbe a une légère pente s'élevant en direction du nez (5).

9. Dispositif de mise en position attente de démarrage d'un four à micro-ondes selon l'une quelconque des revendications précédentes,
**caractérisé en ce que** le crochet comporte en sa base un épaulement (32) destiné à venir en butée contre la face avant (2) du four lorsque la porte mobile (3) vient fermer complètement la cavité, la distance (d) entre ledit épaulement (32) et la face interne du cran (6) adjacente au nez (5) étant ainsi définie de manière rigoureuse pour obtenir la fermeture complète sans jeu de la porte (3).

## Patentansprüche

1. Vorrichtung zum Einstellen einer Anlaufbereitschaftsposition eines Mikrowellenofens, der einen Hohlraum zum Garen umfaßt, der mit einer beweglichen Tür (3) versehen ist, die an der Vorderfläche (2) des Ofens angelenkt ist und dazu bestimmt ist, die Öffnung des Hohlraums vollständig zu verschließen, indem sie auf die Vorderfläche (2) geklappt wird, wobei die Tür (3) mit Hilfe von zumindest einem Haken (4) geschlossen gehalten wird, der in eine Öffnung (9) eindringt, die sich an der Vorderfläche (2) befindet, und der eine Nase (5) zur Betätigung eines beweglichen Verriegelungselements (7) sowie einen hinter der Nase (5) angeordneten Ausschnitt (6) aufweist, in den das Verriegelungselement (7) eingreift und die darauffolgende Schließung eines Schalters (15) zur Inbetriebnahme des Ofens unter der Einwirkung einer Betriebstaste (36) gestattet, die sich an einer an der Vorderfläche des Ofens angeordneten Bedienungstafel befindet, **dadurch gekennzeichnet**, daß das Verriegelungselement (7) gebildet ist durch ein Rad (20), das an einer Halteplatte (14) positioniert ist, die quer an der inneren Vorderfläche (2) des Mikrowellenofens befestigt ist, und an der Halteplatte (14) durch eine zu der Vorderfläche (2) parallele Welle (21) befestigt ist, um die das Rad (20) eine Drehbewegung ausführen kann, wobei das Rad (20) eine erste Fläche (A) aufweist, die zwei Anschlagsklötze (22, 23) umfaßt, und zwar einen in dem Pfad der Nase (5) angeordneten ersten Anschlagsklotz (22) und einen winkelmäßig versetzten zweiten Anschlagsklotz (23), der dazu bestimmt ist, nach der Drehung des Rades (20) durch die Einwirkung der Nase (5) auf den ersten Klotz (22) in den Ausschnitt (6) des Hakens (4) einzugreifen, sowie einen Sicherheitsriegel, der einen Blockierfinger (25) aufweist, der dazu bestimmt ist, mit einem Haltevorsprung (26) in Anschlag zu kommen, der mit der Halteplatte (14) einstückig ist und gegenüber der zweiten Fläche B des Rades angeordnet ist und hierfür beweglich montiert ist zusammen mit einer elastischen Einrichtung (27) auf der zweiten Fläche (B) des Rades, wobei der Blockierfinger (25) durch einen Sicherheitszapfen (24) gesteuert wird, der durch ein Längsloch (23′) quer zu der ersten Fläche (A) des Rades (20) hindurchragt und winkelmäßig zwischen und unter den beiden Anschlagsklötzen (22, 23) derart angeordnet ist, daß er zwei Positionen einnimmt, und zwar eine Position zum Einstellen der Anlaufbereitschaft, für die er durch die Nase (5) des Hakens (4) betätigt wird und in der er den Blockierfinger (25) einklappt, wodurch eine bestimmte Drehung des Rades (20) derart zugelassen wird, daß die darauffolgende Schließung des Schalters (15) zur Inbetriebnahme zugleassen wird, oder eine aktive Position, für die er bei nichtvorhandener Einwirkung der Nase (5) gegen den Haltevorsprung (26) stößt und die Drehung des Rades (20) behindert, wodurch ein Schließen des Schalters (15) verhindert wird.

2. Vorrichtung zum Einstellen einer Anlaufbereitschaftsposition eines Mikrowellenofens nach Anspruch 1, **dadurch gekennzeichnet**, daß die erste Fläche (A) des Rades (20) eine Welle (29) aufweist, auf der ein Kipper (30) beweglich gelagert ist, der nach einer Drehung des Rades (20) unter der Einwirkung des Hakens (4) der beweglichen Tür (3) sich von einer ersten Ruheposition, die der geöffneten Tür (3) entspricht, zu einer zweiten Position zum Einstellen der Anlaufbereitschaft eines Mikrowellenofens bewegt, die einer vollständigen Schließung der Tür (3) entspricht, und wofür er die darauffolgende Schließung des Schalters (15) zuläßt.

3. Vorrichtung zum Einstellen einer Anlaufbereitschaftsposition eines Mikrowellenofens nach Anspruch 2, **dadurch gekennzeichnet**, daß der Kipper (30) um die Welle (29) pendelnd montiert ist und unter dem Einfluß der Schwerkraft in der zweiten Position in der Nähe eines Druckknopfes (33) des Betriebsschalters (15) derart positioniert ist, daß er den Betriebsschalter schließen kann, wenn der Kipper (30) durch Schwenkung mit dem Druckknopf (33) in Berührung gebracht wird.

4. Vorrichtung zum Einstellen einer Anlaufbereitschaftsposition eines Mikrowellenofens nach Anspruch 3, **dadurch gekennzeichnet**, daß die Schwenkbewegung des Kippers (30) durch eine Klappe (34) gesteuert wird, die an einer mit der Halteplatte (14) einstückigen Achse (35) frei drehbar gelagert ist und durch die Betriebstaste (36) betätigt wird, die sich auf der Bedienungstafel des Mikrowellenofens befindet.

5. Vorrichtung zum Einstellen einer Anlaufbereitschaftsposition eines Mikrowellenofens nach Anspruch 4, **dadurch gekennzeichnet**, daß die Betriebstaste (36) des Mikrowellenofens die Taste zur Inbetriebnahme des Mikrowellenofens ist.

6. Vorrichtung zum Einstellen einer Anlaufbereitschaftsposition eines Mikrowellenofens nach Anspruch 1, **dadurch gekennzeichnet**, daß die zweite Fläche (B) des Rades (20) einen Zapfen (43) aufweist, der sich in einer in der Halteplatte (14) ausgebildeten Gleitbahn (44) befindet, um die Drehbewegung des Rades (20) winkelmäßig zu begrenzen.

7. Vorrichtung zum Einstellen einer Anlaufbereitschaftsposition eines Mikrowellenofens nach Anspruch 6, **dadurch gekennzeichnet**, daß der Zapfen (43) des Rades (20) ein Ende (45) hat, das in ein erstes Ende (46) eines Kniehebels (47) eingreift, der unter der Einwirkung einer Feder (48) steht und einen in der Mitte gelegenen instabilen Punkt hat derart, daß eine ruckartige Drehbewegung des Rades (20) erzielt wird.

8. Vorrichtung zum Einstellen einer Anlaufbereitschaftsposition eines Mikrowellenofens nach Anspruch 1, **dadurch gekennzeichnet**, daß der Ausschnitt (6) des Hakens (4) die Form eines umgekehrten U hat, dessen mittlerer gekrümmter Teil einen leichten Anstieg hat, der sich in Richtung der Nase (5) erhebt.

9. Vorrichtung zum Einstellen einer Anlaufbereitschaftsposition eines Mikrowellenofens nach einem der vorhergehenden Ansprüche, **dadurch** **gekennzeichnet**, daß der Haken in seiner Basis eine Schulter (32) aufweist, die dazu bestimmt ist, mit der Vorderfläche (2) des Ofens in Anschlag zu kommen, wenn die bewegliche Tür (3) die Öffnung vollständig verschließt, wobei der Abstand (d) zwischen der Schulter (32) und der neben der Nase (5) gelegenen Innenfläche des Ausschnitts (6) somit streng festgelegt ist, um ein vollständiges Schließen der Tür (3) ohne jegliches Spiel zu erreichen.

## Claims

1. Device for putting on stand-by a microwave oven having a cooking chamber equipped with a movable door (3) hinged on the front face (2), of the said oven and designed to close off the opening of the chamber completely by closing against the front face (2) the said movable door (3) being held closed by means of a hook (4) which enters an opening (9) situated on the said front face (2) and which has a nose (5) for actuating a movable locking element (7) and a notch (6), situated behind the nose (5), in which the locking element (7) engages and allows the subsequent closure of a switch (15) for starting up the said oven under the action of an operating button (36) situated on a control panel arranged on the front face of the oven, characterised in that the locking element (7) consists of a wheel (20) which is positioned on a plate (14) fixed transversely to the inner front face (2) of the microwave oven and which is fixed to the said plate (14) by a shaft (21) parallel to the said front face (2) and about which the wheel (20) may effect a rotation movement, the said wheel (20) having a first face (A) comprising two stop studs (22, 23), a first stop stud (22) situated on the path of the nose (5) and a second stop stud (23) offset angularly and intended, after the rotation of the said wheel (20) by the action of the nose (5) on the first stud (22), to engage in the notch (6) in the hook (4), and a safety lock comprising a locking finger (25) which is designed to come into abutment on a stop projection (26) fixed to the plate (14) and disposed opposite the second face B of the wheel, and which is mounted so as to be able to move for this purpose against an elastic means (27) on the said second face (B) of the wheel, the said locking finger (25) being controlled by a safety snug (24) which projects through a slot (23′) transversely to the first face (A) of the wheel (20), and which is arranged angularly between and below the two stop studs (22, 23) so as to occupy two positions, either a stand-by position in which it is actuated by the nose (5) of the hook (4) and in which it retracts the locking finger (25) thus allowing a given rotation of the wheel (20) so as to allow the subsequent closure of the operating switch (15), or an active position in which, in the absence of any action by the nose (5), it comes into abutment against the stop projection (26) and impedes the rotation of the said wheel (20), thus preventing the closure of the switch (15) from being allowed.

2. Device for putting a microwave oven on stand-by, according to Claim 1, characterised in that the first face (A) of the wheel (20) has a shaft (29) on which a rocker (30) is mounted movably, the said rocker, after rotation of the wheel (20) under the action of the hook (4) on the movable door (3), moving from a first idle position corresponding to the door (3) being open, to a second position in which the microwave oven is on stand-by, corresponding to the complete closure of the door (3) and in which it allows the subsequent closure of the switch (15).

3. Device for putting a microwave oven on stand-by, according to Claim 2, characterised in that the rocker (30) is mounted so as to swing about the shaft (29) and is positioned, by gravity, in the said second position, in proximity to a pushbutton (33) on the operating switch (15) so as to be able to close the operating switch when the said rocker (30) is brought by pivoting into contact with the push-button (33).

4. Device for putting a microwave oven on stand-by, according to Claim 3, characterised in that the pivoting of the rocker (30) is controlled by a flap (34) mounted so as to rotate freely about a pin (35) fixed to the plate (14) and actuated by the operating button (36) positioned on the control panel of the microwave oven.

5. Device for putting a microwave oven on stand-by, according to Claim 4, characterised in that the operating button (36) for the microwave oven is the button for starting up the said microwave oven.

6. Device for putting a microwave oven on stand-by, according to Claim 1, characterised in that the second face (B) of the wheel (20) has a peg (43) fitting into a channel (44) formed in the plate (14) in order to limit angularly the rotation movement of the wheel (20).

7. Device for putting a microwave oven on stand-by, according to Claim 6, characterised in that the peg (43) on the wheel (20) has an end (45) which fits into a first end (46) of a toggle lever (47) with a mid-point which is unstable under the effect of a spring (48) so as to obtain an abrupt rotation movement of the wheel (20).

8. Device for putting a microwave oven on stand-by, according to Claim 1, characterised in that the notch (6) in the hook (4) is in the shape of an inverted U, the central curved part of which has a slight slope rising in the direction of the nose (5).

9. Device for putting a microwave oven on stand-by, according to any one of the preceding claims, characterised in that the hook has, at its base, a shoulder (32) designed to come into abutment against the front face (2) of the oven when the movable door (3) closes off the chamber completely, the distance (d) between the said shoulder (32) and the internal face of the notch (6) adjacent to the nose (5) being thus defined stringently in order to obtain complete closure of the door (3) without any play.
